# FASCICULE DE BREVET EUROPEEN

(11) **EP 0 738 420 B1**
(45) Date de publication et mention de la délivrance du brevet: **17.12.1997**
(21) Numéro de dépôt: 95901474.7
(22) Date de dépôt: 09.11.1994
(51) Int. Cl.: H01J 9/46, H01J 9/26

(54) **PROCEDE et installation d'ASSEMBLAGE D'UN ECRAN PLAT DE VISUALISATION**
ZUSAMMENBAUVERFAHREN UND EINRICHTUNG EINER FLACHEN BILDWIEDERGABERÖHRE
METHOD AND INSTALLATION FOR ASSEMBLING A FLAT DISPLAY

(43) Date de publication de la demande: 23.10.1996
(73) Titulaire: PIXEL INTERNATIONAL S.A., 13790 Rousset (FR)
(72) Inventeur: PEPI,Richard, Le Prieuré No.2-Bâtiment G, 34000 Montpellier (FR); GARCIA, Michel, F-13290 Les Milles (FR); CLERC, Jean-Frédéric, F-38120 Saint-Egrève (FR); HAMON,Olivier, 34090 Montpellier (FR)
(74) Mandataire: de Beaumont, Michel
(86) Numéro de dépôt international: FR9401314
(87) Numéro de publication internationale: WO9615542

(56) Documents cités:
- EP-A- 0 451 362
- PATENT ABSTRACTS OF JAPAN vol. 015 no. 082 (E-1038) ,26 Février 1991 & JP,A,02 299129 (CANON INC) 11 Décembre 1990,
- PATENT ABSTRACTS OF JAPAN vol. 010 no. 240 (E-429) ,19 Août 1986 & JP,A,61 071533 (FUTABA CORP) 12 Avril 1986,
- PATENT ABSTRACTS OF JAPAN vol. 004 no. 085 (C-015) ,18 Juin 1980 & JP,A,55 049136 (OBIYAMA SHIGERU) 9 Avril 1980,
- PATENT ABSTRACTS OF JAPAN vol. 018 no. 540 (E-1616) ,14 Octobre 1994 & JP,A,06 196094 (NORITAKE CO LTD;OTHERS: 01) 15 Juillet 1994,

## Description

La présente invention concerne un écran plat de visualisation. Elle s'applique plus particulièrement à l'assemblage des deux plaques constituant respectivement le fond et la surface de l'écran, et entre lesquelles est ménagé un espace interne isolé de l'extérieur.

Classiquement, un écran plat est constitué de deux plaques externes généralement rectangulaires, par exemple en verre. Une plaque constitue la surface de l'écran tandis que l'autre constitue le fond de l'écran généralement pourvu des moyens d'émission. Ces deux plaques sont assemblées au moyen d'un joint de scellement, en étant distantes l'une de l'autre. Pour un écran à effet de champ (FED), ou à micropointes, ou pour un afficheur fluorescent sous vide (VFD), on fait le vide dans l'espace séparant les deux plaques de verre, tandis que pour un écran à plasma, cet espace est rempli de gaz à faible pression.

La figure 1 représente schématiquement et en coupe la structure classique d'une portion d'un écran à micropointes et la figure 2 illustre schématiquement et en coupe un procédé classique d'assemblage d'un écran à micropointes.

Un tel écran à micropointes est essentiellement constitué d'une plaque de cathode 1 placée en regard d'une plaque d'anode 2.

Le principe de fonctionnement et le détail de la constitution d'un tel écran à micropointes sont décrits dans le brevet américain numéro 4 940 916 du Commissariat à l'Energie Atomique.

La plaque de cathode 1 est constituée, sur un substrat de verre 3, de conducteurs de cathode 4 organisés en colonnes. Ces conducteurs de cathode 4 sont généralement revêtus d'une couche résistive (non représentée) d'homogénéisation de l'émission électronique. La cathode est associée à une grille 5 avec interposition d'une couche isolante 6 pour isoler les conducteurs de cathode 4 de la grille 5. Des trous sont respectivement pratiqués dans les couches de grille 5 et d'isolement 6 pour recevoir des micropointes 7 qui sont formées sur la couche résistive. La grille 5 est organisée en rangées, l'intersection d'une rangée de la grille 5 et d'une colonne de la cathode définissant un pixel. Pour des raisons de clarté, seules quelques micropointes 7 ont été représentées à la figure 1. En pratique, ces micropointes 7 sont au nombre de plusieurs milliers par pixel d'écran.

La plaque d'anode 2 est pourvue d'éléments luminophores 8 déposés sur des électrodes 9, constituées d'une couche conductrice transparente telle que de l'oxyde d'indium et d'étain (ITO) et formées sur un substrat 10.

Ce dispositif utilise le champ électrique créé entre la cathode 3 et la grille 5 pour que des électrons soient extraits des micropointes 7 vers des éléments luminophores 8 convenablement polarisés de la plaque d'anode 2 en traversant un espace vide 11.

La cathode/grille et l'anode sont réalisées séparément sur les deux substrats 3 et 10 pour former les plaques de cathode 1 et d'anode 2, puis ces plaques sont assemblées au moyen d'un joint périphérique de scellement 12 (figure 2). Un espace vide 11 est ménagé entre les deux plaques 1 et 2 pour permettre la circulation des électrons de la cathode vers l'anode

Un procédé et installation d'un écran plat sont décrits dans la demande de brevet japonaise JP-A-61 071 533.

L'assemblage des plaques 1 et 2 est classiquement effectué de la manière suivante.

On commence par coller sur la grille 5 des entretoises (non représentées) destinées à définir l'espace vide 6. Ces entretoises sont généralement constituées de billes de verres régulièrement réparties pour que l'espace 11 obtenu entre les plaques 1 et 2 soit constant.

On fait alors subir à la plaque de cathode/grille 1 un traitement thermique sous vide ayant pour objet de provoquer un dégazage de la cathode et une évaporation de la colle des entretoises. Ce traitement thermique est effectué sous une pression de l'ordre de 10⁻⁸ Pa, à une température d'environ 450 °C pendant environ une heure.

Un traitement similaire est appliqué à la plaque d'anode 2, mais ici sous une atmosphère riche en oxygène. Ce traitement a pour objet de provoquer une évaporation des composants organiques résiduels demeurant dans les éléments luminophores 8 sur l'anode après avoir servi de promoteurs utilisés dans les différentes méthodes de dépôt des luminophores ou constituant des contaminants résultant des étapes de traitement ultérieures.

On place ensuite sur la face libre de la plaque de cathode 1, un tube de pompage 13. Ce tube est par exemple en verre et est scellé par une de ses extrémités ouvertes au droit d'un trou ménagé dans la plaque 1 pour établir une communication avec l'espace 11. Ce tube 13 servira notamment par la suite à raccorder une conduite 14 destinée à faire le vide dans l'espace 11. Le tube 13 est placé dans un coin de la plaque 1 hors de sa surface utile.

Puis on dépose, sur la périphérie de la plaque 1 ou 2, un joint de scellement 12, par exemple un cordon de verre fusible.

On assemble alors les deux plaques 1 et 2 en les pressant l'une contre l'autre et en soumettant l'ensemble à une température permettant le ramollissement du cordon 12. Cette température est par exemple de 450 °C. Ce scellement est effectué sous vide à une pression de l'ordre de 10⁻⁸ Pa et dure environ une heure.

La structure obtenue est soumise, par l'intermédiaire du tube 13 et de la conduite 14 à un pompage à chaud qui a pour rôle de provoquer un dégazage de l'espace 11. Cette étape est effectuée sous une température de l'ordre de 360 °C et dure environ quinze heures. Ce dégazage est nécessaire en raison des gaz générés pendant le scellement à chaud des plaques 1 et 2.

On réalise ensuite un déverminage de l'anode 2 en excitant les micropointes 7 de la cathode 1 et en pompant les gaz émis par les éléments luminophores 8 de l'anode au moyen du tube 13. Ce déverminage dure environ vingt heures.

Le tube 13 est alors fermé à son extrémité libre après y avoir introduit un élément de piégeage d'impuretés, ou dégazeur, communément appelé getter (non représenté). Le rôle de ce getter est d'absorber les pollutions susceptibles d'apparaître pendant le fonctionnement ultérieur de l'écran. Les pollutions que doit absorber le getter sont essentiellement liées au dégazage du cordon de verre fusible 12, et à la pollution des micropointes 7 de la cathode 1 pendant le déverminage de l'anode 2 qui conduit à un dégazage résiduel qui se poursuit même après fermeture du tube 13.

Un inconvénient de ce procédé est que les traitements thermiques et de dégazage que subit l'écran ne permettent pas d'éliminer tous les éléments contaminants. Les couches de l'écran vont ainsi continuer à dégazer pendant le fonctionnement de l'écran. On a en effet constaté que les grains des éléments luminophores 8 de l'anode 2 contiennent en surface des éléments organiques (notamment des carbonates) qui ne sont pas éliminés pendant le processus de traitement thermique de l'anode sous atmosphère riche en oxygène. De plus, les gaz organiques présents à l'état naturel dans l'air (par exemple le dioxyde de carbone CO₂, le méthane CH₄, et le monoxyde de carbone CO) ont tendance à être absorbés par les grains des éléments luminophores, en particulier pendant les manipulations de l'anode sous atmosphère ambiante entre différents postes de traitement.

La contamination des micropointes 7 de la cathode 1 est essentiellement provoquée par le fait que les éléments organiques de l'anode 2 qui ne sont pas éliminés par le traitement thermique, sont par contre ionisés par le bombardement électronique effectué pendant l'étape de déverminage. De plus, les carbones libres et les carbonates ne sont pas évacués par le pompage à chaud au moyen du tube 13 (étuvage sous vide).

Cette contamination va se poursuivre durant la vie de l'écran et ne peut être intégralement absorbée par le getter placé dans le tube de pompage 13. En effet, la faible distance entre les plaques 1 et 2 (de l'ordre de 0,2 mm) rend impossible une absorption complète de ces contaminants organiques qui, sous forme d'ions pour le carbone libre, sont de plus attirés par les micropointes 7 au potentiel le plus bas. Cela entraîne une diminution significative du nombre d'électrons émis par les micropointes 7 à polarisation donnée, ce qui conduit à une diminution de la brillance de l'écran.

En outre, le recours nécessaire à un tube de pompage et de réception d'un getter nuit à l'encombrement de l'écran.

L'invention vise à pallier ces inconvénients en proposant un procédé d'assemblage d'un écran plat de visualisation qui permette d'éliminer les contaminants, notamment les contaminants organiques, et ainsi d'accroître la durée de vie de l'écran.

L'invention vise également un procédé d'assemblage qui permette d'éviter le recours à un tube de pompage et diminue ainsi l'encombrement global de l'écran.

Pour atteindre ces objets, la présente invention prévoit un procédé d'assemblage de deux plaques parallèles constituant respectivement le fond et la surface d'un écran plat de visualisation du type comportant une étape de dégazage des plaques et une étape de déverminage sous vide, et comprenant l'étape de:
- faire subir à une première plaque un déverminage au moyen d'un bombardement électronique, avant les étapes suivantes:
- acheminer sans remise à l'air la première plaque en face d'une deuxième plaque, et
- assembler les deux plaques au moyen d'un joint périphérique de scellement spécifique.

Selon un mode de réalisation de l'invention, chaque plaque est séparément soumise à un traitement thermique de dégazage préalablement à l'assemblage des plaques entre elles, la première plaque étant soumise au déverminage postérieurement à son traitement thermique.

Selon un mode de réalisation de l'invention, les plaques supportent respectivement l'ensemble cathode/grille et l'anode d'un écran à micropointes.

Selon un mode de réalisation de l'invention, le déverminage de l'anode est effectué au moyen d'une source de bombardement électronique distincte de la cathode à laquelle elle doit être définitivement assemblée.

Selon un mode de réalisation de l'invention, la source de bombardement électronique est constituée d'un canon à électrons.

Selon un mode de réalisation de l'invention, la source de bombardement électronique est constituée d'une cathode dédiée à micropointes d'émission électronique, placée à une distance de l'anode sensiblement supérieure à la distance qui sépare l'anode de la cathode d'un écran assemblé, la tension anode-cathode appliquée pendant l'étape de déverminage étant sensiblement supérieure à celle de fonctionnement de l'écran.

Selon un mode de réalisation de l'invention, le joint de scellement est constitué de deux clinquants fixés sur les faces internes des plaques en présentant un débord sur toute la périphérie des plaques, le débord constituant une zone de soudure des clinquants entre eux après pressage des plaques l'une contre l'autre, chaque clinquant étant soudé à l'une des plaques préalablement à l'étape de dégazage thermique des plaques.

Selon un mode de réalisation de l'invention, chaque clinquant est brasé sur une plaque après dépôt d'une couche métallique sur la périphérie interne de la plaque.

Selon un mode de réalisation de l'invention, le joint de scellement est constitué d'un cadre rigide interposé entre les deux plaques et revêtu sur ses faces en regard des plaques, d'une couche de métal fusible à basse température, le scellement étant effectué par un chauffage inductif fusionnant la couche de métal fusible avec la matière des plaques.

Selon un mode de réalisation de l'invention, le joint de scellement est constitué d'un cadre en un métal ductile interposé entre les plaques.

Selon un mode de réalisation de l'invention, le joint de scellement est constitué d'un cadre rigide, de dimension quelque peu inférieure à la dimension des plaques et interposé entre les plaques, et d'une couche de graisse à vide logée dans le volume délimité par la face libre du cadre et les débords des plaques par rapport au cadre.

Selon un mode de réalisation de l'invention, la couche de graisse à vide est isolée de l'extérieur de l'écran au moyen d'une gelée d'étanchéité.

Selon un mode de réalisation de l'invention, des moyens destinés à empêcher le glissement des plaques sur le joint de scellement sont disposés autour des plaques.

Selon un mode de réalisation de l'invention, une couche d'isolement électrique est interposée entre le joint de scellement et chacune des plaques.

Selon un mode de réalisation de l'invention, l'épaisseur du joint de scellement est choisie pour correspondre, après scellement, à l'épaisseur de l'espace entre-plaques défini par des entretoises réparties sur au moins l'une des plaques.

L'invention concerne également une installation d'assemblage de deux plaques parallèles constituant respectivement le fond et la surface d'un écran plat de visualisation, comportant :
- au moins un sas d'entrée dans une enceinte sous vide ou sous atmosphère inerte ;
- au moins un four tunnel de traitement thermique de dégazage des plaques ;
- des moyens de transfert sans remise à l'air d'une première plaque depuis la sortie du four tunnel vers un poste de déverminage par bombardement électronique ;
- des moyens de transfert sans remise à l'air de la première plaque depuis le poste de déverminage vers un poste de scellement ;
- des moyens de transfert sans remise à l'air d'une seconde plaque depuis un poste de traitement thermique vers le poste de scellement ; et
- au moins un sas de sortie par remise progressive à l'air.

Ces objets, caractéristiques et avantages, ainsi que d'autres de la présente invention seront exposés en détail dans la description suivante de modes de réalisation particuliers faite à titre non limitatif en relation avec les figures jointes parmi lesquelles :
les figures 1 et 2 qui ont été décrites précédemment sont destinées à exposer l'état de la technique et le problème posé ;
la figure 3 représente schématiquement une installation pour la mise en oeuvre du procédé selon l'invention ;
la figure 4 représente partiellement et en coupe la structure d'un joint de scellement d'un écran à micropointes selon un premier mode de réalisation de l'invention ;
la figure 5 représente partiellement et en coupe la structure d'un joint de scellement d'un écran à micropointes selon un deuxième mode de réalisation de l'invention ; et
la figure 6 représente partiellement et en coupe la structure d'un joint de scellement d'un écran plat à micropointes selon un troisième mode de réalisation de l'invention.

Pour des raisons de clarté des dessins, les représentations des figures ne sont pas à l'échelle et les mêmes éléments ont été désignés aux différentes figures par les mêmes références.

Une caractéristique essentielle du procédé selon l'invention est d'autoriser un déverminage de l'anode au moyen d'une source de bombardement électronique distincte de la cathode qui lui sera définitivement associée, en évitant une remise à l'air de l'anode entre son déverminage et son assemblage avec une cathode.

La figure 3 illustre de manière schématique un mode de mise en oeuvre du procédé selon l'invention. Cette figure montre la structure des équipements qui peuvent être utilisés pour les traitements devant être appliqués à une plaque d'anode jusqu'à son assemblage avec une plaque de cathode.

Ainsi selon l'invention, une plaque d'anode 2 est introduite dans un sas d'entrée 21 d'un four tunnel 22. Bien qu'un seul sas 21 ait été représenté à la figure 3, cette introduction s'effectue, de préférence, par mise sous vide progressive au moyen de plusieurs sas d'entrée. Dans le sas 21, la plaque 2 est placée sous un vide poussé de l'ordre de 10⁻⁸ Pa. La plaque 2 est ensuite acheminée au moyen d'un convoyeur 23 approprié vers un premier poste de traitement thermique 24 du four tunnel 22. Au sein de ce four tunnel 22, elle est acheminée de poste à poste pour une montée en température progressive jusqu'à environ 450 °C, puis est redescendue toujours progressivement jusqu'à une température de 100 à 200 °C dans le dernier poste du four 22. L'emploi d'un four tunnel 22 permet un traitement en chaîne de plusieurs plaques d'anode 2 qui transitent successivement d'un poste à l'autre.

Après avoir subi le traitement thermique sous vide ou sous plasma d'oxygène pour éliminer une partie des polluants organiques des éléments luminophores, la plaque d'anode 2 est transférée vers un poste de bombardement électronique 25. Ce transfert s'effectue sous vide ou sous atmosphère inerte pour éviter que les composés organiques naturellement présents dans l'air ne polluent les luminophores.

Une caractéristique du bombardement électronique qui conduit à une libération de carbones libres ou autres polluants organiques, réside dans le fait qu'il n'est plus effectué au moyen de la cathode à micropointes assemblée à l'anode, mais au moyen d'une source indépendante (non représentée). Il pourra s'agir par exemple d'une cathode à micropointes dédiée, destinée spécifiquement à remplir cette fonction, ou d'un canon de bombardement électronique à balayage classique.

Un avantage d'un tel bombardement électronique est qu'il autorise un rendement optimal du déverminage de l'anode en permettant de placer l'anode à une distance importante (de l'ordre de quelques dizaines de centimètres) de la source de bombardement. Ainsi, l'énergie des électrons émis, soit par le canon, soit par les micropointes de ia cathode dédiée, peut être beaucoup plus importante, ce qui permet un déverminage beaucoup plus rapide (par exemple de l'ordre d'une heure) et nettement plus efficace.

Dans le cas d'un bombardement au moyen d'une cathode à micropointes dédiée, cela signifie que la différence de potentiel entre l'anode et la cathode est beaucoup plus importante que dans les conditions de fonctionnement de l'écran. La distance entre l'anode et la cathode de déverminage permet cette augmentation de tension anode-cathode sans risque de provoquer des arcs électriques.

Dans le cas d'un bombardement au moyen d'un canon à électrons, la différence de potentiel entre l'anode et le canon est de l'ordre de 10 kV.

La distance entre l'anode et la source de bombardement électronique permet également de mieux éliminer, par aspiration, les composés (carbones libres ou autres) issus du déverminage sans entraîner de pollution trop importante sur la source de bombardement.

Une fois l'anode déverminée, la plaque 2 transite toujours sous vide ou sous atmosphère inerte vers un poste de scellement 26. Une plaque 1 de cathode/grille à micropointes, ayant séparément subi les traitements thermiques sous vide de dégazage et d'évaporation de la colle des entretoises, est introduite dans le poste de scellement 26. La plaque 1 est introduite dans le poste de scellement 26, tout comme la plaque 2, sans avoir été remise à l'air après ses traitements thermiques. Les traitements thermiques subis par la plaque 1 de cathode/grille peuvent être effectués au sein d'un four tunnel (non représenté) similaire au four tunnel 22 de traitement de l'anode 2.

Le cas échéant, le poste de scellement 26 peut être confondu avec le poste de déverminage 25. Le poste de scellement 26 est pourvu d'une presse (non représentée). Les plaques 1 et 2 de cathode/grille et d'anode sont chacune placées sur des mâchoires que comporte la presse.

L'assemblage est réalisé sous vide pour ne pas polluer l'anode après son déverminage. Comme le procédé de scellement classique au moyen d'un cordon de verre fusible nécessite un traitement thermique qui entraîne un dégazage du verre fusible polluant l'anode, l'invention prévoit un nouveau mode de scellement à froid des deux plaques 1 et 2 entre elles.

Bien que l'on ait fait référence à une plaque d'anode 2 et une plaque de cathode/grille 1 transitant dans l'installation d'assemblage, il s'agit en pratique de plusieurs plaques d'anodes et de cathodes/grilles qui sont traitées simultanément dans chaque poste en étant placées sur des supports appropriés.

Différents modes de réalisation du scellement des plaques 1 et 2 sont illustrés aux figures 4 à 6. Pour des raisons de clartés, les détails constitutifs de l'ensemble cathode/grille 1 et anode 2 n'ont été représentés sur ces figures que symboliquement sous forme de couches 31 et 32.

La figure 4 illustre un premier mode de réalisation du joint de scellement des plaques 1 et 2 respectivement d'anode et de cathode. Ce scellement est effectué au moyen d'un cadre périphérique rigide 41. Ce cadre 41 est par exemple métallique et est revêtu sur ses deux faces destinées à être en contact avec les plaques 1 et 2, de couches 42, 43 de métal fusible à basse température. L'épaisseur du cadre rigide (par exemple 0,2 mm) correspond sensiblement à la hauteur des entretoises (non représentées) réparties sur la grille. L'épaisseur des couches 42, 43 est par exemple de l'ordre de 2 à 5 µm.

Une fois les plaques 1 et 2 pressées contre le cadre 41, au moyen de la presse dont est équipé le poste de scellement 26, on effectue un chauffage inductif en périphérie des plaques 1 et 2 pour provoquer la fusion des couches 42 et 43.

De préférence, des couches d'isolement (non représentés) sont interposées entre le cadre 41 et les plaques 1 et 2. Ces couches servent à isoler les pistes de raccordement électrique des conducteurs 4, 5 et 9, respectivement de cathode, de grille et d'anode, du cadre 41. Les couches d'isolement sont placées au moins sur les côtés de l'écran qui comportent des pistes de raccordement. Les couches d'isolement sont par exemple constituées d'oxyde de silicium (SiO₂) déposé par voie chimique en phase vapeur.

Une fois le scellement effectué, l'écran assemblé est remis à l'atmosphère. Cette remise à l'atmosphère est de préférence effectuée progressivement au moyen de plusieurs sas afin de ne pas polluer le vide du poste de scellement 26.

On pourra le cas échéant ajouter, une fois l'écran sorti de l'enceinte sous vide, une ceinture périphérique ou des clips 44 pour éviter tout glissement éventuel des plaques 1 et 2 sur le cadre 41. Cette fonction anti-glissement peut ici être remplie par les couches de métal fusible 42, 43, leur écrasement sous l'effet de la presse créant des débords 45 constituant des butées.

La figure 5 illustre un deuxième mode de réalisation du joint de scellement selon l'invention. Deux clinquants périphériques 51, 52, par exemple en acier inoxydable, sont respectivement fixés sur les faces internes des plaques 1 et 2, préalablement à leur introduction pour dégazage dans l'enceinte sous vide. Les clinquants 51, 52 sont scellés aux plaques 1 et 2 par exemple par soudure verre-métal ou par brasure sur un dépôt métallique (non représenté) préalablement effectué en périphérie des plaques 1 et 2. Les clinquants 51 et 52 sont scellés de façon à présenter un débord sur toute la périphérie des plaques 1 et 2. L'épaisseur de chaque clinquant 51 ou 52 correspond à la moitié de la distance souhaitée entre les plaques 1 et 2 de l'écran et définie par les entretoises réparties sur la grille 5. Les composés susceptibles de constituer des polluants éventuels pour l'anode 2 ou la cathode 1 sont éliminés pendant les étapes de traitement thermique que subissent, sous vide ou sous plasma d'oxygène, les plaques 1 et 2.

Une fois les deux plaques 1 et 2 pressées l'une contre l'autre dans le poste de scellement 26, les parties des clinquants 51 et 52 débordant de la surface des plaques 1 et 2 sont soudées 53 l'une à l'autre, par exemple par fusion au moyen d'un laser. Les clinquants se trouvent ainsi scellés en périphérie et l'espace inter-électrodes 11 est isolé de l'extérieur. La remise à l'atmosphère de l'écran peut être effectuée comme cela a été exposé en relation avec la figure 4.

Pour isoler électriquement les clinquants 51 et 52 des pistes de raccordement électrique des conducteurs de cathode, de grille et d'anode, on pourra interposer entre chaque clinquant et la plaque 1 ou 2 à laquelle il est associé, une couche périphérique d'isolement (non représentée).

La figure 6 illustre un troisième mode de réalisation du joint de scellement selon l'invention. Un cadre 61 constitué d'un matériau rigide ne dégazant pas sous vide est interposé entre les plaques 1 et 2 en retrait de leur périphérie. Ce cadre 61 est par exemple constitué de clinquant d'acier inoxydable ou de verre. Le cadre 61 est mis en place avant pressage des plaques 1 et 2 l'une sur l'autre.

Une fois les plaques 1 et 2 pressées contre le cadre 61, de la graisse à vide 62 est déposée dans le volume délimité par la face libre du cadre 61 et les débords des plaques 1 et 2 par rapport au cadre 61. Cette graisse à vide 62 est choisie suffisamment fluide pour éviter toute micro-fuite éventuelle au droit du cadre 61. La graisse à vide 62 est de plus de préférence choisie pour être compatible avec le vide et pour être stable au contact de l'air. Pour le cas où la graisse à vide ne serait pas stable au contact de l'air, l'apposition d'une gelée d'étanchéité 63, constituée par exemple d'une colle à base de silicone, permettra d'isoler la graisse à vide 62 de l'air.

Pour le cas où le cadre 61 est constitué d'un matériau conducteur, une couche d'isolement 64 est interposée entre le cadre 61 et les zones des plaques 1 et 2 avec lesquelles il est en contact. Cette couche d'isolement a toujours pour rôle d'isoler électriquement le cadre 61 des pistes de raccordement électrique des conducteurs 4, 5 et 9, respectivement de cathode, de grille et d'anode.

La remise à l'atmosphère de l'écran qui s'effectue comme il a été indiqué en relation avec la figure 4 assure ici la tenue des plaques 1 et 2 par différence de pression. La différence de pression relative, entre l'espace vide inter-électrodes de l'écran et l'extérieur de l'écran, maintient les plaques 1 et 2 pressées contre le cadre 61, assurant ainsi l'étanchéité entre l'espace inter-électrodes 11 et l'extérieur. On pourra ici aussi prévoir une ceinture ou des clips pour éviter tout glissement des plaques 1 et 2 sur le cadre.

Un quatrième mode de réalisation (non représenté) du joint de scellement selon l'invention consiste en un joint périphérique fabriqué dans un métal ductile, tel que du cuivre recuit ou de l'argent. Ce joint est interposé entre les plaques 1 et 2 et est ensuite écrasé au moyen de la presse constitutive du poste de scellement 26. De préférence, des couches d'isolement sont interposées entre le joint et les plaques pour isoler les pistes de raccordement électrique des conducteurs de cathode, de grille et d'anode, du joint de scellement.

Une fois que le joint a été écrasé, l'écran assemblé est remis à l'atmosphère de la manière exposée en relation avec la figure 4. Comme dans le cas du troisième mode de réalisation, la différence de pression relative, entre l'espace vide inter-électrodes de l'écran et l'extérieur de l'écran, maintient le joint écrasé, ce qui assure l'étanchéité entre l'espace inter-électrodes et l'extérieur.

On pourra ici aussi ajouter une ceinture périphérique ou des clips pour éviter tout glissement éventuel des plaques sur le joint.

La mise en oeuvre de l'invention permet d'allonger considérablement la durée de vie des écrans en supprimant pratiquement tout dégazage de l'anode pendant le fonctionnement de l'écran. Elle permet également d'accroître la brillance de l'écran en supprimant toute pollution de la cathode par des composés organiques, ces derniers ayant été éliminés préalablement à l'assemblage des plaques. De plus, le procédé selon l'invention supprime le besoin d'un tube de pompage pour faire le vide et permettre un dégazage de l'espace inter-électrodes ce qui permet de diminuer considérablement l'encombrement global de l'écran. L'élimination des risques de dégazages ultérieurs permet en outre, si on le souhaite, de supprimer le recours à un getter.

Le procédé d'assemblage selon l'invention est beaucoup plus rapide que les procédés classiques. Ceci notamment grâce à l'étape de déverminage de l'anode qui s'effectue avant assemblage, au moyen d'une source de bombardement dédiée.

Bien entendu, la présente invention est susceptible de diverses variantes et modifications qui apparaîtront à l'homme de l'art. En particulier, chacun des constituants décrits pour le joint de scellement pourra être remplacé par un ou plusieurs éléments remplissant la même fonction.

De même, bien que l'invention ait été décrite en relation avec un écran à micropointes, elle s'applique à tout type d'écran plat pour lequel on a besoin d'effectuer un dégazage et comportant un espace interne vide ou rempli d'un gaz à faible pression.

Les détails des traitements que doivent subir les deux plaques de l'écran dépendent du type d'écran et sont à la portée de l'homme de l'art. En particulier, le choix entre un traitement thermique sous vide ou sous plasma dépend des produits issus du dégazage. De même, le déverminage de l'anode par bombardement électronique pourra être effectué à chaud pour accélérer le processus.

En outre, le choix entre un transfert sous vide ou sous atmosphère inerte des plaques entre les différents postes de l'installation dépend de ses équipements, pourvu que l'on respecte la non remise à l'air des plaques entre les différents postes. Si par exemple, un transfert manuel ou une manipulation des plaques doit être effectuée, on préférera avoir recours à un transfert sous atmosphère inerte pour permettre une manipulation en boîte à gants.

## Revendications

1. Procédé d'assemblage de deux plaques parallèles (1, 2) constituant respectivement le fond et la surface d'un écran plat de visualisation du type comportant une étape de dégazage des plaques (1, 2) et une étape de déverminage sous vide, caractérisé en ce qu'il comprend l'étape de:
- faire subir à une première plaque (2) un déverminage au moyen d'un bombardement électronique, avant les étapes suivantes:
- acheminer sans remise à l'air la première plaque en face d'une deuxième plaque (1), et
- assembler les deux plaques (1, 2) au moyen d'un joint périphérique de scellement spécifique.

2. Procédé d'assemblage selon la revendication 1, caractérisé en ce que chaque plaque (1, 2) est séparément soumise à un traitement thermique de dégazage préalablement à l'assemblage des plaques (1, 2) entre elles, la première plaque (2) étant soumise au déverminage postérieurement à son traitement thermique.

3. Procédé d'assemblage selon la revendication 1 ou 2, caractérisé en ce que les plaques (1, 2) supportent respectivement l'ensemble cathode/grille et l'anode d'un écran à micropointes.

4. Procédé d'assemblage selon la revendication 3, caractérisé en ce que le déverminage de l'anode est effectué au moyen d'une source de bombardement électronique distincte de la cathode à laquelle elle doit être définitivement assemblée.

5. Procédé d'assemblage selon la revendication 4, caractérisé en ce que la source de bombardement électronique est constituée d'un canon à électrons.

6. Procédé d'assemblage selon la revendication 4, caractérisé en ce que la source de bombardement électronique est constituée d'une cathode dédiée à micropointes d'émission électronique, placée à une distance de l'anode sensiblement supérieure à la distance qui sépare l'anode de la cathode d'un écran assemblé, la tension anode-cathode appliquée pendant l'étape de déverminage étant sensiblement supérieure à celle de fonctionnement de l'écran.

7. Procédé d'assemblage selon l'une quelconque des revendications 1 à 6, caractérisé en ce que le joint de scellement est constitué de deux clinquants (51, 52) fixés sur les faces internes des plaques (1, 2) en présentant un débord sur toute la périphérie des plaques, le débord constituant une zone (53) de soudure des clinquants entre eux après pressage des plaques l'une contre l'autre, chaque clinquant étant soudé à l'une des plaques préalablement à l'étape de dégazage thermique des plaques.

8. Procédé d'assemblage selon la revendication 7, caractérisé en ce que chaque clinquant (51, 52) est brasé sur une plaque (1, 2) après dépôt d'une couche métallique sur la périphérie interne de la plaque.

9. Procédé d'assemblage selon l'une quelconque des revendications 1 à 6, caractérisé en ce que le joint de scellement est constitué d'un cadre rigide (41) interposé entre les deux plaques (1, 2) et revêtu sur ses faces en regard des plaques, d'une couche (42, 43) de métal fusible à basse température, le scellement étant effectué par un chauffage inductif fusionnant la couche de métal fusible avec la matière des plaques.

10. Procédé d'assemblage selon l'une quelconque des revendications 1 à 6, caractérisé en ce que le joint de scellement est constitué d'un cadre en un métal ductile interposé entre les plaques (1, 2).

11. Procédé d'assemblage selon l'une quelconque des revendications 1 à 6, caractérisé en ce que le joint de scellement est constitué d'un cadre rigide (61), de dimension quelque peu inférieure à la dimension des plaques (1, 2) et interposé entre les plaques (1, 2), et d'une couche de graisse à vide (62) logée dans le volume délimité par la face libre du cadre et les débords des plaques par rapport au cadre.

12. Procédé d'assemblage selon la revendication 11, caractérisé en ce que la couche de graisse à vide (62) est isolée de l'extérieur de l'écran au moyen d'une gelée d'étanchéité (63).

13. Procédé d'assemblage selon l'une quelconque des revendications 10 à 12, caractérisé en ce que des moyens (44) destinés à empêcher le glissement des plaques (1, 2) sur le joint de scellement (41 ; 61) sont disposés autour des plaques.

14. Procédé d'assemblage selon l'une quelconque des revendications 7 à 13, caractérisé en ce qu'une couche (64) d'isolement électrique est interposée entre le joint de scellement et chacune des plaques (1, 2).

15. Procédé d'assemblage selon l'une quelconque des revendications 7 à 14, caractérisé en ce que l'épaisseur du joint de scellement est choisie pour correspondre, après scellement, à l'épaisseur de l'espace entre-plaques (11) défini par des entretoises réparties sur au moins l'une des plaques (1, 2).

16. Installation d'assemblage de deux plaques (1, 2) parallèles constituant respectivement le fond et la surface d'un écran plat de visualisation, caractérisée en ce qu'elle comporte :
- au moins un sas (21) d'entrée dans une enceinte sous vide ou sous atmosphère inerte ;
- au moins un four tunnel (22) de traitement thermique de dégazage des plaques (1, 2) ;
- des moyens (23) de transfert sans remise à l'air d'une première plaque (2) depuis la sortie du four tunnel vers un poste de déverminage (25) par bombardement électronique ;
- des moyens (23) de transfert sans remise à l'air de la première plaque (2) depuis le poste de déverminage (25) vers un poste de scellement (26) ;
- des moyens de transfert sans remise à l'air d'une seconde plaque (1) depuis un poste de traitement thermique vers le poste de scellement (26) ; et
- au moins un sas de sortie par remise progressive à l'air.

## Patentansprüche

1. Verfahren zum Zusammenbau bzw. zur Montage von zwei den Boden bzw. die Oberfläche eines flach-ebenen Anzeige-bzw. Bildschirms bildenden parallelen Platten (1, 2), das Verfahren vom Typ umfassend eine Stufe der Entgasung der Platten (1, 2) und eine Dekontaminierungsstufe unter Vakuum,
dadurch gekennzeichnet, daß das Verfahren die Stufe:
- eine erste Platte (2) wird einer Dekontaminierung mittels eines Elektronenbombardements unterzogen,
vor den folgenden Stufen umfaßt:
- die erste Platte wird ohne Verbringung an Luft in eine Stellung gegenüber einer zweiten Platte (1) verbracht, und
- die beiden Platten (1, 2) werden mittels einer speziellen Versiegelungs-Umfangsdichtung zusammengebaut.

2. Montage- bzw. Zusammenbauverfahren nach Anspruch 1, dadurch gekennzeichnet, daß jeweils jede Platte (1, 2) vor dem Zusammenbau der beiden Platten (1, 2) miteinander gesondert einer Entgasungs-Wärmebehandlung unterzogen wird, wobei die erste Platte (2) der Dekontaminierung nach ihrer Wärmebehandlung unterzogen wird.

3. Montage- bzw. Zusammenbauverfahren nach Anspruch 1 oder Anspruch 2,
dadurch gekennzeichnet, daß die Platten (1, 2) das Kathoden-/Gitter-Aggregat bzw. die Anode eines Mikrospitzen-Schirms tragen.

4. Montage- bzw. Zusammenbauverfahren nach Anspruch 3, dadurch gekennzeichnet, daß die Dekontaminierung der Anode mittels einer von der Kathode, mit welcher sie abschließend endgültig zusammengebaut wird, verschiedenen Elektronenbombardement-Quelle durchgeführt wird.

5. Montage- bzw. Zusammenbauverfahren nach Anspruch 4, dadurch gekennzeichnet, daß die Elektronenbombardement-Quelle ein Elektronenstrahlgenerator (Elektronenkanone) ist.

6. Montage- bzw. Zusammenbauverfahren nach Anspruch 4, dadurch gekennzeichnet, daß die Elektronenbeschuß-Quelle aus einer speziellen Kathode mit Elektronenemissions-Mikrospitzen besteht, die in einem Abstand von der Anode angeordnet ist, der wesentlich größer als der die Anode von der Kathode eines fertig montierten Schirms trennende Abstand ist, und daß die während der Dekontaminierungsstufe angelegte Anoden-Kathoden-Spannung wesentlich höher als die Betriebsspannung des Schirms ist.

7. Montage- bzw. Zusammenbauverfahren nach einem der Ansprüche 1 bis 6,
dadurch gekennzeichnet, daß die Versiegelungsdichtung aus zwei Folien (51, 52) besteht, welche an den Innenoberflächen der Platten (1, 2) befestigt sind und entlang dem gesamten Umfang der Platten einen Saum bilden, der eine Zone (53) zur Verschweißung der Folien miteinander nach einer gegenseitigen Anpressung der beiden Platten darstellt, wobei jede Folie jeweils vor der Stufe der thermischen Entgasung der Platten mit einer der Platten verschweißt wird.

8. Montage- bzw. Zusammenbauverfahren nach Anspruch 7, dadurch gekennzeichnet, daß jede Folie (51, 52) jeweils nach Aufbringung einer Metallschicht auf dem Innenumfang der Platte mit einer Platte (1, 2) verlötet wird.

9. Montage- bzw. Zusammenbauverfahren nach einem der Ansprüche 1 bis 6,
dadurch gekennzeichnet, daß die Versiegelungsdichtung aus einem zwischen die beiden Platten (1, 2) eingelegten und an seinen den Platten zugewandten Flächen mit einer Schicht (42, 43) aus einem niedrig schmelzenden Metall überzogenen starren Rahmen (41) besteht, wobei die Versiegelung mittels einer die Schicht aus dem schmelzbaren Metall mit dem Material der Platten (1, 2) verschmelzenden induktiven Erhitzung erfolgt.

10. Montage- bzw. Zusammenbauverfahren nach einem der Ansprüche 1 bis 6,
dadurch gekennzeichnet, daß die Versiegelungsdichtung aus einem zwischen die Platten (1, 2) eingelegten Rahmen aus einem duktilen, ziehfähigen Metall besteht.

11. Montage- bzw. Zusammenbauverfahren nach einem der Ansprüche 1 bis 6,
dadurch gekennzeichnet, daß die Versiegelungsdichtung aus einem zwischen die Platten (1, 2) eingelegten starren Rahmen (61) von etwas geringerer Abmessung als die Abmessung der Platten (1, 2) sowie aus einer Schicht aus Vakuumfett (62) besteht, die in dem durch die freie Oberfläche des Rahmens und die Überstände der Platten gegenüber dem Rahmen gebildeten Volumen angeordnet ist.

12. Montage- bzw. Zusammenbauverfahren nach Anspruch 11,
dadurch gekennzeichnet, daß die Vakuumfettschicht (62) gegenüber dem Raum außerhalb des Schirms mittels einem Dichtungsgel (63) isoliert ist.

13. Montage- bzw. Zusammenbauverfahren nach einem der Ansprüche 10 bis 12,
dadurch gekennzeichnet, daß um die Platten herum Mittel (44) vorgesehen sind, welche ein Gleiten bzw. Verschieben der Platten (1, 2) auf der Versiegelungsdichtung (41; 61) verhindern.

14. Montage- bzw. Zusammenbauverfahren nach einem der Ansprüche 7 bis 13,
dadurch gekennzeichnet, daß zwischen der Versiegelungsdichtung und jeder der Platten (1, 2) jeweils eine elektrische Isolierschicht (64) angeordnet ist.

15. Montage- bzw. Zusammenbauverfahren nach einem der Ansprüche 7 bis 14,
dadurch gekennzeichnet, daß die Dicke der Versiegelungsdichtung so gewählt wird, daß sie nach der Versiegelung der Dicke des durch auf wenigstens einer der Platten (1, 2) verteilte Abstandhalter definierten Zwischenplattenabstands (11) entspricht.

16. Einrichtung zur Montage bzw. zum Zusammenbau von zwei den Boden bzw. die Oberfläche eines flach-ebenen Anzeige- bzw. Bildschirms bildenden parallelen Platten (1, 2), dadurch gekennzeichnet, daß sie umfaßt:
- wenigstens eine Eintrittsschleuse (21) in eine unter Vakuum oder unter einer inerten Atmosphäre stehende Kammer;
- wenigstens einen Tunnelofen (22) für eine thermische Entgasungsbehandlung der Platten (1, 2);
- Mittel (23) zur Überführung bzw. zum Transport einer ersten Platte (2), ohne diese der Luft auszusetzen, vom Ausgang des Tunnelofens zu einer Station (25) für eine Dekontaminierung mittels Elektronenbeschuß;
- Mittel (23) zur Überführung bzw. zum Transport der ersten Platte (2), ohne diese der Luft auszusetzen, von der Dekontaminierungsstation (25) zu einer Versiegelungsstation (26);
- Mittel zur Überführung bzw. zum Transport einer zweiten Platte (1), ohne diese der Luft auszusetzen, von einer thermischen Behandlungsstation zu der Versiegelungsstation (26); sowie
- wenigstens eine Ausgangsschleuse zur fortschreitenden Verbringung an Luft.

## Claims

1. A method for assembling two parallel plates (1, 2) respectively forming the bottom and the face of a flat display screen including a degassing step of the plates (1, 2) and a vacuum burn-in step, characterized in that it includes the step of:
- subjecting a first plate (2) to a burn-in step by electronic bombardment, prior to the following steps:
- moving under a vacuum the first plate so as to face a second plate (1), and
- assembling the two plates (1, 2) with a specific peripheral sealing joint.

2. The method of claim 1, characterized in that each plate (1, 2) is independently subjected to a degassing thermal process before being assembled together, the first plate (2) being subjected to a burn-in step after a thermal processing.

3. The method of claim 1 or 2, characterized in that the plates (1, 2) respectively support the cathode/gate assembly and the anode of a microtip screen.

4. The method of claim 3, characterized in that the burn-in step of the anode is achieved by an electronic bombardment source that is distinct from the cathode to which it is subsequently assembled.

5. The method of claim 4, characterized in that the electronic bombardment source is an electron gun.

6. The method of claim 4, characterized in that the electronic bombardment source is formed by a dedicated microtip cathode for electronic emission, disposed at a distance from the anode that is significantly higher than the distance separating the anode from the cathode of an assembled screen, the anode-cathode voltage applied during the burn-in step being substantially higher than the operation voltage of the screen.

7. The method of any of claims 1 to 6, characterized in that the sealing joint is formed by two foils (51, 52) fixed on the inner surface of the plates (1, 2) and protruding from the periphery of the plates, the protrusion forming an area (53) for welding together the foils after pressing the plates together, each foil being welded to one of the plates before the thermal degassing step of the plates.

8. The method of claim 7, characterized in that each foil (51, 52) is welded to a plate (1, 2) after deposition of a metal layer on the inner periphery of the plate.

9. The method of any of claims 1 to 6, characterized in that the sealing joint is formed by a rigid frame (41) interposed between the two plates (1, 2) and coated over its surfaces facing the plates with a metal layer (42, 43) fusible at low temperature, the sealing being achieved by an inductive heating fusion of the metal layer with the material of the plates (1, 2).

10. The method of any of claims 1 to 6, characterized in that the sealing joint is formed by a frame made of a ductile metal interposed between the plates (1, 2).

11. The method of any of claims 1 to 6, characterized in that the sealing joint is a rigid frame (61), whose size is slightly smaller than the size of the plates (1, 2), and is interposed between the plates (1, 2), and by a layer of vacuum grease (62) placed in the volume delineated by the free surface of the frame and the protrusions of the plates with respect to the frame.

12. The method of claim 11, characterized in that the vacuum grease layer (62) is insulated from the outside of the screen by a sealing gel (63).

13. The method of any of claims 10 to 12, characterized in that means (44) for preventing the plates (1, 2) from sliding over the sealing joint (41; 61) are placed around the plates.

14. The method of any of claims 7 to 13, characterized in that an electrical insulation layer (64) is interposed between the sealing joint and each of the plates (1, 2).

15. The method of any of claims 7 to 14, characterized in that the thickness of the sealing joint is selected so as to correspond, after sealing, to the thickness of the inter-plate gap (11) defined by spacers distributed on at least one of the plates (1, 2).

16. An equipment for assembling two parallel plates (1, 2) respectively constituting the bottom and the viewing surface of a flat display screen, characterized in that it includes:
- at least one input airlock chamber (21) communicating with a vacuum chamber or a chamber in an inert atmosphere;
- at least one tunnel furnace (22) for thermal degassing of the plates (1, 2);
- means (23) for transferring under a vacuum a first plate (2) from the outside of the tunnel furnace toward an electronic bombardment burn-in section (25);
- means (23) for transferring under a vacuum the first plate (2) from the burn-in section (25) toward the sealing section (26);
- means for transferring under a vacuum a second plate (1) from a thermal processing section toward a sealing section (26); and
- at least one output airlock chamber for progressive transfer to atmosphere.
